# EUROPÄISCHE PATENTSCHRIFT

(11) **EP 0 979 354 B1**
(45) Veröffentlichungstag und Bekanntmachung des Hinweises auf die Patenterteilung: **21.07.2004**
(21) Anmeldenummer: 98958154.1
(22) Anmeldetag: 23.09.1998
(51) Int. Cl.: F04D 5/00

(54) **SEITENKANALPUMPE MIT SEITENKANAL IM ANSAUGDECKEL ZUR VERMEIDUNG VERLUSTBEHAFTETER WIRBELSTRUKTUREN**
SIDE CANAL PUMP WITH A SIDE CANAL LOCATED IN THE SUCTION COVER IN ORDER TO AVOID IMPERFECT VORTEX STRUCTURES
POMPE REGENERATIVE PRESENTANT UN CANAL LATERAL DANS LE COUVERCLE D'ASPIRATION POUR EVITER DES STRUCTURES TOURBILLONNAIRES A PERTES IMPORTANTES

(30) Priorität: 23.12.1997 DE 19757580
(43) Veröffentlichungstag der Anmeldung: 16.02.2000
(73) Patentinhaber: ROBERT BOSCH GMBH, 70442 Stuttgart (DE)
(72) Erfinder: HUEBEL, Michael, D-70839 Gerlingen (DE); STROHL, Willi, D-71717 Beilstein (DE)
(74) Vertreter: Hörschler, Wolfram Johannes
(86) Internationale Anmeldenummer: PCT/DE1998/002819
(87) Internationale Veröffentlichungsnummer: WO 1999/034117

(56) Entgegenhaltungen:
- DE-A- 4 343 078
- US-A- 4 591 311
- US-A- 5 284 417
- US-A- 5 336 045
- US-A- 5 551 835
- TONN E: "ZUR BERECHNUNG VON PERIPHERALPUMPEN" KONSTRUKTION, Bd. 44, Nr. 2, 1. Februar 1992, Seiten 64-70, XP000306468

## Beschreibung

Die vorliegende Erfindung geht aus von einer Seitenkanalpumpe mit einem Ansaugdeckel für eine Seitenkanalpumpe nach der Gattung des Hauptanspruchs, die bei der Treibstofförderung in einem Kraftfahrzeug eingesetzt wird. Der Ansaugdeckel hat einen radial um eine Drehachse im Ansaugdeckel verlaufenden Seitenkanal, eine Ober- und eine Unterseite und eine erste Öffnung in der Unterseite für einen Ansaugkanal des Seitenkanals. Ein durch die Seitenkanalpumpe hindurchtretendes Fluid strömt über den Ansaugkanal durch den Seitenkanal zu einem Austritt aus dem Seitenkanal.

### Stand der Technik

Ein Ansaugdeckel sowie ein Aufbau einer Seitenkanalpumpe geht aus der DE 195 04 079 A1 hervor. Ein axial verlaufender Ansaugkanal mündet in einen im Deckel verlaufenden Seitenkanal, in dem durch Impulsaustauschvorgänge mit einem beschaufelten Laufrad um deren Drehachse herum ein Druckaufbau bis hin zum Auslaßstutzen erfolgt. Die Beschaufelung des Laufrades ist bezogen auf die Drehachse derart schräg gestellt, daß sie zu einer Stirnseite des Laufrades hin in Umlaufrichtung des Laufrades vorauseilt.

Die DE 43 43 078 A1 wiederum beschreibt ein Aggregat zum Fördern von Kraftstoff mittels einer Seitenkanalpumpe. Ein Seitenkanal in einem Ansaugdeckel der Seitenkanalpumpe hat eine Querschnittsverringerung um den Faktor von 0.5, um als Kompressionskanal zu wirken. Diese Querschnittsverringerung erstreckt sich über einen Winkelbereich von etwa 90° bis 130° bezogen auf einen Beginn des Seitenkanals, wobei bei einer linearen Verringerung des Querschnitts ein Übergang zum verbleibenden konstanten Seitenkanalquerschnitt über eine kleine Stufe erfolgt. Eine dort vorgeschlagene progressive Querschnittsverringerung hat eine kontinuierliche Verringerung der Seitenkanaltiefe und der Seitenkanalbreite ohne Stufe. Die querschnittsverringerung wird dann über eine Verringerung der Seitenkanaltiefe und einer beispielsweisen progressiven Verringerung der Seitenkanalbreite über den Winkelbereich von 90° bis 130° erzielt.

US 5,284,417 bezieht sich auf eine Seitenkanalpumpe. Deren Ansaugdeckel umfasst eine Oberseite und eine Unterseite. Ein Seitenkanal ist an der Oberseite des Ansaugdeckels geöffnet und verläuft in Umfangsrichtung um einen Drehpunkt der Seitenkanalpumpe. Am Ansaugdeckel der Seitenkanalpumpe ist an der Unterseite eine erste Öffnung für einen Ansaugkanal des Seitenkanals vorgesehen, wobei der Ansaugkanal sich von der Unterseite zur Oberseite erstreckt. Der Seitenkanal verjüngt sich, wobei die Seitenkanalbreite zumindest an der Oberseite konstant bleibt hinsichtlich des Verlaufes des Seitenkanales bezogen auf eine Bezugslinie durch den Drehpunkt und den Seitenkanalanfang bis zum Seitenkanalaustritt.

### Vorteile der Erfindung

Die erfindungsgemäße Seitenkanalpumpe mit Ansaugdeckel weist gegenüber dem bekannten Stand der Technik den Vorteil auf, dass der Pumpenwirkungsgrad und das Heißbenzinverhalten verbessert werden. Dazu hat der Seitenkanal eine konstant bleibende Seitenkanalbreite in der Oberseite in einem Winkelbereich mit einem ersten Winkel ϕ bezogen auf eine Bezugslinie, die durch die Drehachse und durch einen Berührungspunkt am Anfang des Seitenkanals verläuft, von 0°, vorzugsweise etwa 5°, höchstens 20° bis zum Austritt aus dem Seitenkanal. Bisher wurde versucht, eine verlustbehaftete Bildung von Wirbelstrukturen und ungewollte Ablösung der Strömung im Seitenkanal zu vermeiden, indem die Seitenkanalbreite sich stetig über einen großen Winkelbereich bis zu einem konstanten Wert sich verjüngte. Die vorgeschlagene Geometrie dagegen erzielt beispielsweise eine größere Saughöhe dadurch, dass möglichst schon zumindest in unmittelbarer Nähe vom Anfang des Seitenkanals der Seitenkanal eine konstante Breite hat. Die konstante Kanalbreite, dadurch nahe zu der ersten Öffnung für den Ansaugkanal angeordnet, sorgt im Bereich einer Einlaufströmung des Kraftstoffes in den Seitenkanal dafür, dass eine Bildung von Wirbelzöpfen in der Strömung vermieden wird. Hydraulische Verluste und lokale Unterdruckzonen, die den Wirkungsgrad ansonsten senken bzw. aufgrund eines erhöhten Dampfdruckes bei Heißbenzin im Sommer die Gefahr von Kavitation und damit Sperrung des Schaufelquerschnittes verursachen könnten, werden entscheidend reduziert.

Weiterhin gelingt es durch die konstante Breite des Seitenkanales, daß bei der Einströmung des Kraftstoffes durch den Ansaugkanal eine Bildung einer Ablöseblase durch die in einem Außenbereich des einströmenden Kraftstoffes auftretende hohe Saugwirkung bei einer zweiflutigen Seitenkanalpumpe zu einer, dem Ansaugkanal gegenüberliegenden Förderstufe unterbleibt.

Vorteilhafte Ausgestaltungen und Weiterbildungen sind in den abhängigen Ansprüchen angegeben.

Eine vorteilhafte Weiterbildung sieht vor, daß der Seitenkanal eine Mittellinie hat, deren Mittellinienradius zum Drehachse spätestens ab dem ersten Winkel ϕ = 15° gleichbleibt. Die Mittellinie ist diejenige Linie in dem Seitenkanal, die sich ergibt, wenn man jede Breite des Seitenkanales in ihrer Hälfte teilt. Der Seitenkanal ist dadurch schon am Ansaugkanal in Umfangsrichtung verlaufend, ohne daß eine zusätzliche radiale Strömungsrichtung auf die Strömung aufgeprägt wird, wie es bei einem nichtkonstanten Mittellinienradius der Fall wäre. Dadurch wird eine radial nach innen zur Drehachse hin weisende Einlaufströmung zwischen dem Ansaugkanal und dem Seitenkanal vermieden. Vorteilhaft ist daher ein konstanter Mittellinienradius schon bei ϕ = 0°.

Bevorzugt ist weiterhin, daß der der Seitenkanal spätestens ab dem ersten Winkel ϕ = 5° in der Oberseite eine gleichbleibende Breite hat. Die Seitenkanalbreite liegt in der Fläche der Oberseite des Ansaugdeckels, die den nach oben offenen Seitenkanal aufweist. Unterhalb der Oberseite, also zwischen Ober- und Unterseite, weist der Seitenkanal gemäß einer Ausführung eine Seitenkanalbreite auf, die größer ist. Jedoch nimmt diese dann vorzugsweise ebenfalls innerhalb von höchstens ϕ = 20° bis 30° des ersten Winkels auf die konstante Seitenkanalbreite in der Oberseite ab. Auf diese Weise wird durch eine Art Trichtereffekt wiederum ein Druckaufbau ermöglicht, der sich auch auf die Einströmung der gegenüberliegenden Förderstufe einer zweiflutigen Seitenkanalpumpe günstig auswirkt. In einer Weiterbildung wird dieses durch einen Übergang von der ersten Öffnung über den Ansaugkanal in den Seitenkanal unterstützt. Der Ansaugkanal unterhalb der Ebene durch die Oberseite hat einen sich verschlankenden, sich in den Seitenkanal anschmiegenden Übergang. Dieser Übergang kann schon an der ersten, vorzugsweise runden Öffnung beginnen. Unterhalb der Oberseite hat daher der Seitenkanal und der Ansaugkanal mit seinem Übergang noch eine größere Breite als in der Oberseite. Eine derartig günstige Strömungsführung wird weiterhin dadurch unterstützt, daß die erste Öffnung für den Ansaugkanal des Seitenkanals, der Ansaugkanal selbst sowie der Übergang in den Seitenkanal weitestgehend kreisförmig gestaltet sind.

Als weiterer Vorteil hat es sich erwiesen, wenn ein Außenbereich des Anfangs des Seitenkanales mit möglichst schon konstanter Breite einen Anfangsradius R_{A} gegenüber einem Seitenkanalradius R_{SK} von ungefähr R_{A} = 0,4 R_{SK} bis R_{A} = 1,1 R_{SK} hat. Der Seitenkanalradius R_{SK} ist dabei als derjenige Radius definiert, der weitestgehend die Geometrie des Seitenkanals im Winkelbereich konstanter Seitenkanalbreite bestimmt. Dieses geht nachfolgend aus der Zeichnung näher hervor. Eine Ablöseströmung in dem Bereich des Anfangs des Seitenkanals wird durch einen derartigen Anfangsradius R_{A} vermieden. Gleichzeitig gelingt dadurch ein glatter Übergang der Einlaufströmung in den Seitenkanal, so daß eine Zirkulationsströmung und damit verbundene hydraulische Verluste nicht auftreten. Ein weiterer Vorteil eines derartiges Radiuses ist, daß Rückströmungen unterbleiben. Eine Schaufelkammereinströmung in die Beschaufelung der Seitenkanalpumpe ist dann nicht stoßbehaftet.

Eine Bildung von Wirbelzöpfen in der Einlaufströmung durch den Anlaufkanal im Übergang zum Seitenkanal wird weiterhin dadurch vermieden, daß der erste Mittelpunkt der ersten Öffnung radial näher zur Drehachse angeordnet ist als die Mittellinie entlang des Seitenkanales. Nicht nur hydraulische Verluste sondern ebenfalls lokale Unterdruckzonen werden so verhindert mit den vorteilhaften oben beschriebenen Auswirkungen bezüglich Heißbenzin. Unterstützt wird eine Reduzierung der Stoßverluste bei der Schaufelkammereinströmung auch im Zusammenspiel mit der radial näher zur Drehachse angeordneten ersten Öffnung dadurch, daß der erste Mittelpunkt der ersten Öffnung um einen zweiten Winkel ϕ₂ von -5° bis +15 um die Drehachse in Bezug zur Bezugslinie durch den Anfang des Seitenkanals entgegen einer Richtung entlang des Seitenkanals versetzt ist. Bei der bevorzugt zu verwendenden schrägen Beschaufelung des Laufrades wird dadurch eine gleichmäßige Einströmung des Kraftstoffes in die Schaufelkammern aufgrund der günstigeren axialen und tangentialen Geschwindigkeitskomponenten erzielt.

Eine besonders vorteilhafte Ausgestaltung des Ansaugdeckels weist im Seitenkanal eine zusätzliche Innennut als Nutkanal auf. Der Nutkanal realisiert einen kontinuierlichen Strömungsquerschnittsverlauf am Übergang zwischen dem Ansaugkanal und dem Seitenkanal. Dieses wirkt sich in einem gleichmäßigen Druckaufbau aus. Auch ermöglicht der Nutkanal eine rasche und sichere Abführung von gegebenenfalls vorhandenen Gasblasen in eine stromabwärts angeordnete Entgasungsbohrung. Eine Weiterbildung des Nutkanals sieht vor, daß dieser radial nach innen zur Drehachse entlang eines Winkelbereichs ϕ₊ um die Drehachse herum sich verjüngt. Bevorzugt beträgt der Winkel ϕ für den Bereich ϕ₊ ungefähr einen Wert zwischen 15° und 120°, bevorzugt 25° bis 110°. Damit wird zum einen sichergestellt, daß ein ruhiger und gleichmäßiger Übergang des Nutkanals im Seitenkanal sichergestellt ist. Zum anderen wird der Druckaufbau durch eine gleichmäßige Verjüngung ebenfalls vergleichmäßigt. Der Seitenkanal ist in diesem Bereich daher entlang einer Breite aufteilbar in einen Bereich des Nutkanals und in einen anderen Bereich, den Außenkanal.

Zur Vergleichmäßigung der Strömung hat der Nutkanal eine Tiefe, die größer ist als die des Außenkanals. Für einen steten Übergang sowie gleichmäßigen Druckaufbau ist es vorteilhaft, daß die Tiefe des Nutkanals stetig abnimmt. Wirbelbildung durch Übergang von Strömungen unterschiedlicher radialer, tangentialer oder axialer Strömungsgeschwindigkeit werden weitestgehend vermieden. Insbesondere im Zusammenspiel mit den umlaufenden Schaufeleintrittskanten der Beschaufelung hat dieser stete Übergang eine Verminderung von ansonsten gegebenenfalls auftretenden Stoßverlusten zur Folge. Eine derartige Vergleichmäßigung der Kraftstoffströmung wird insbesondere dadurch erzielt, daß ein erster Nutgrund des Nutkanals in einen zweiten Nutgrund des Außenkanals übergeht und beide einen gemeinsamen einheitlichen Nutgrund des Seitenkanals bilden. Diese sanft ineinanderüberlaufenden Nutgründe ermöglichen eine Kompression ohne einen störenden Aufbau von Wirbeln. Vielmehr wird eine aufgebaute und beabsichtigte Zirkulationsströmung im Seitenkanal auf diese Weise störungsfrei auf einen ausgebildeten Zustand gebracht, während verlustbehaftete Rückströmungen vermieden werden. Der Aufbau der Zirkulationsströmung wird im übrigen noch dadurch unterstützt, daß ein Beginn des Nutkanals im Bereich der Einströmung des Kraftstoffes durch den Ansaugkanal gerundete Übergänge aufweist.

Eine vorteilhafte Anordnung des Nutkanals im Seitenkanal sieht vor, daß eine radial innen liegende Begrenzungswand des Seitenkanals eine Wand des Nutkanals ist. Dadurch wird ein Ausgleich bezüglich der unterschiedlichen Geschwindigkeitskomponenten der aus dem Ansaugkanal in den Seitenkanal einströmenden Kraftstoffströmung erreicht. Gleichzeitig werden mitgeführte Gasbläschen bei dieser Anordnung in dem Nutkanal gesammelt. Eine Anordnung einer Entgasungsbohrung um einen dritten Winkel ϕ* von etwa 5° bis 30° um die Drehachse in Bezug zu einem Verjüngungsende des Nutkanals im Seitenkanal in Verlängerung des Verjüngungsendes stellt eine rasche und sichere Abführung der Gasblasen in die Entgasungsbohrung sicher.

Gemäß einem weiteren vorteilhaften Gedanken der Erfindung, der insbesondere auch eigenständig ausgeführt sein kann, mündet der Ansaugkanal in die erste Öffnung und in den Seitenkanal schräg ein. Dieses ermöglicht eine radiale Zuströmung des Kraftstoffes zu der Beschaufelung, was aufgrund der Addition der vektoriellen Geschwindigkeitskomponenten relativ zu der Beschaufelung des umlaufenden Laufrades eine erhebliche Absenkung von hydraulischen Verlusten gegenüber einem rein axialen Ansaugkanal erzielt. Unterstützt wird die Absenkung von hydraulischen Verlusten dadurch, daß die erste Öffnung einen Öffnungsradius R_{S} hat, der etwa um einen Faktor zwischen 1,75 und 3,5 gegenüber dem Seitenkanalradius R_{SK} größer ist. Der Öffnungsradius R_{S} wird bei einer etwa kreisförmigen ersten Öffnung dadurch festgestellt, indem ein mittlerer Kreis aus der Kontur der ersten Öffnung abstrahiert wird. In ähnlicher Weise wird auch der Seitenkanalradius R_{SK} ermittelt, wobei berücksichtigt werden muß, daß der Seitenkanal den Seitenkanalradius R_{SK} am Nutgrund aufweist.

Es hat sich herausgestellt, daß die oben beschriebenen Vorteile an einer Seitenkanalpumpe noch entscheidend verstärkt werden können. Die Schaufeleintrittskante und die erste Öffnung auf der Unterseite als Eintritt für den Treibstoff in den Ansaugkanal haben einen Abstand H_{S}, der etwa um einen Faktor zwischen 1,25 und 2,5 größer ist als der Seitenkanalradius R_{SK}. Die Einlaufströmung wird dadurch im Ansaugkanal vergleichmäßigt, wobei der Übergang in die Beschaufelung gleitend und ohne abrupten Stoß erfolgt, der ansonsten eine Wirbelbildung verursachen würde.

Insbesondere ist der Ansaugdeckel für eine zweiflutige Seitenkanalpumpe geeignet. Dazu weist der Ansaugdeckel mit der Seitenkanalpumpe einen offenen Seitenkanalzuströmquerschnitt im Bereich des Beginns des Seitenkanals zur Beflutung einer dem Ansaugkanal gegenüberliegenden Förderstufe auf. Vorzugsweise ist der offene Seitenkanalzuströmquerschnitt in einem Bereich angeordnet, der zwischen dem ersten Winkel ϕ von etwa 5° bis +40° um die Drehachse herum angeordnet ist. Der Bereich ist ebenfalls mittel eines ersten, dritten und vierten Referenzpunktes beschreibbar, wie sie aus der nachfolgenden Zeichnung hervorgehen.

### Zeichnung

Ein Ausführungsbeispiel der Erfindung ist in der nachfolgenden Zeichnung näher dargestellt und in der zugehörigen Beschreibung erläutert, wobei weitere vorteilhafte Ausgestaltungen und Merkmale beschrieben sind. Es zeigen Fig. 1 eine schematische Aufsicht auf einen Seitenkanal in einem Ansaugdeckel mit einer runden ersten Öffnung, Fig. 2 drei Schnitte A-A, B-B und C-C entlang einer Breite des Seitenkanals aus Fig. 1 und Fig. 3eine Schnittansicht entlang des Schnittes D-D durch die erste Öffnung und durch den Seitenkanal aus Fig. 1.

### Ausführungsbeispiel

Fig. 1 zeigt einen Ausschnitt aus einem Ansaugdeckel 10 in einer Aufsicht auf eine Oberseite 8. Auf der der Oberseite 8 entgegenliegenden Seite hat der Ansaugdeckel 10 eine in dieser Aufsicht nicht sichtbare Unterseite 9.

Die Ansicht zeigt einen Seitenkanal 11. Der Seitenkanal 11 hat einen Anfang 12, der in einem Bereich an einer ersten Öffnung 13 angeordnet ist. Im Anfang 12 ist ein erster Referenzpunkt 1 als Berührungspunkt angeordnet, der als Ausgangspunkt mit einem Drehpunkt 14 eine Bezugslinie L_{B} für ein Zylinderkoordinatensystem r-ϕ-z definiert. Die in dieser Ansicht teilweise ansonsten nicht zu erkennende Kontur der ersten Öffnung 13 ist gestrichelt angedeutet. Durch die erste Öffnung 13 strömt der Kraftstoff im Betrieb der Seitenkanalpumpe durch einen in dieser Aufsicht nicht näher zu erkennenden Ansaugkanal ein. Die erste Öffnung 13 ist in diesem Ausführungsbeispiel ein Kreis mit einem Öffnungsradius R_{S}, dessen erster Mittelpunkt mit einem zweiten Referenzpunkt 2 zusammenfällt. Der Seitenkanal 11, der quasi über den Ansaugkanal aus der ersten Öffnung 13 herausläuft, ist in einem Kreisbogen um den Drehpunkt 14 angeordnet. Durch den Drehpunkt 14 verläuft daher auch eine Drehachse für eine nicht dargestellte Beschaufelung der Seitenkanalpumpe. Durch den Drehpunkt 14 verläuft ebenfalls eine z-Koordinatenachse des Zylinderkoordinatensystems senkrecht zur Oberseite 8. Die z-Koordinatenachse ist in diesem Ausführungsbeispiel deckungsgleich mit der Drehachse der Beschaufelung. Eine Mittellinie 15 des Seitenkanals 11 hat zu dem Drehpunkt 14 einen Mittellinienradius R_{M}. Die Mittellinie 15 des Seitenkanals 11 entspricht in diesem Falle einer Hälfte einer Seitenkanalbreite B_{SK} des Seitenkanales 11. In diesem Ausführungsbeispiel des Ansaugdeckels 10 stimmt die halbe Seitenkanalbreite B_{SK} mit einem Seitenkanalradius R_{SK} des Seitenkanals überein, der in dem Ansaugdeckel 10 einen Endquerschnitt A_{SK} des Seitenkanals 11 festlegt. Die Breite B_{SK} des Seitenkanals wird entlang des ersten Winkels ϕ aufgeteilt in eine Nutkanalbreite B_{NK} eines Nutkanals 16 und einer Außenkanalbreite B_{AK} eines Außenkanals 17. Während die Seitenkanalbreite B_{SK} über den ersten Winkel ϕ konstant bleibt, ändert sich die Nutkanalbreite B_{NK} dadurch, daß diese sich stromabwärts kontinuierlich entlang eines Winkelbereichs ϕ₊ verjüngt bis zu einem Verjüngungsende, das als ein fünfter Referenzpunkt 5 gekennzeichnet ist. Dort läuft eine erste Begrenzungswand 18 des Seitenkanals 11, die gleichzeitig eine erste Begrenzungswand 19 des Nutkanals 16 ist, mit einer zweiten Begrenzungswand 20 des Nutkanals 16 zusammen.

Für die weitere Geometriebeschreibung des Seitenkanals 11, der ersten Öffnung 13 sowie des Nutkanals 16 im Ansaugdeckel 10 werden im folgenden die Referenzpunkte 1 bis 7, sofern sie noch nicht aufgezählt sind, definiert. Deren Koordinaten sind unter anderem als Funktion von Seitenkanalradius R_{SK}, Mittellinienradius R_{M} entlang des Seitenkanals 11 und dem Öffnungsradius der ersten Öffnung R_{S} angegeben. Die so definierten Koordinaten der einzelnen Referenzpunkte 1 bis 7 sind bevorzugt für diesen Anwendungsfall, können jedoch bei etwas anderer Geometrie auch davon abweichen. Als vorteilhaft hat es sich jeweils herausgestellt, wenn der Öffnungsradius R_{S} um einen Faktor zwischen 2 und 3 größer ist als der Seitenkanalradius R_{SK}.

| Referenzpunkt | r-Koordinate | ϕ-Koordinate | z-Koordiante |
|---|---|---|---|
| 1 | R_{M} | 0 | 0 |
| 2 | R_{M} + R_{SK} - R_{S} | -15° ... +5° | -(1,5 ... 2,5 R_{S}) |
| 3 | R_{M} + R_{SK} | 7,5° ... 15° | 0 |
| 4 | R_{M} | 15° ... 30° | -R_{SK} |
| 5 | R_{M} - R_{SK} | 90° ... 120° | 0 |
| 6 | R_{M} - R_{SK} | 15° ... 30 ° | 0 |
| 7 | R_{M} - 0,5 R_{SK} | 15° ... 30° | -(1,5 ... 2 R_{SK}) |

Die Koordinaten der Referenzpunkte 1 bis 7 beziehen sich nicht nur auf die Fig. 1, sondern ebenfalls auf die Koordinaten in der Fig. 2 sowie Fig. 3.

Fig. 1 zeigt, daß am Anfang 12 des Seitenkanals 11 am Referenzpunkt 1 dieser eine konstante Seitenkanalbreite B_{SK} hat. Bei einer bevorzugten Verwendung des Ansaugdeckels 10 in einer zweiflutigen Seitenkanalpumpe ist ein Einströmbereich 21 so gestaltet, daß die jeweiligen Förderströme zur Beflutung von beiden Förderstufen der zweiflutigen Seitenkanalpumpe weitestgehend entkoppelt sind. Eine Beflutung der der ersten Öffnung 13 abgewandten Förderstufe, die hier nicht näher dargestellt ist, erfolgt in einem Bereich zwischen den Referenzpunkten 1, 3 und 4. Dazu wird zur Vermeidung von Drosselverlusten ein hier nicht dargestellter Zuströmquerschnitt zu in Fig. 1 nicht dargestellten Schaufelkammern bis zu einer zweiten Begrenzungswand 22 des Seitenkanals 11 offen ausgeführt. Dieser offene Zuströmquerschnitt verläuft in diesem Falle über einen Winkelbereich des ersten Winkels ϕ durch den ersten Referenzpunkt 1 bis zum dritten Referenzpunkt 3. Dadurch wird eine Drosselung bei einer Beflutung der gegenüberliegenden Förderstufe beim Überströmen des Kraftstoffes vermieden. Eine Vermeidung der Drosselverluste wird zusätzlich unterstützt durch Anbringen eines Anfangsradiuses R_{A} an dem Anfang 12 des Seitenkanals 11 in einer Größe um einen Faktor zwischen 0,4 bis 1,1 des Seitenkanalradiuses R_{SK} und durch Zurückversetzung des zweiten Referenzpunktes 2 als Mittelpunkt der ersten Öffnung 13 um einen zweiten Winkel ϕ₂. Weiterhin liegt der zweite Referenzpunkt 2 sehr viel näher zur Drehachse 14 als der erste Referenzpunkt 1 entsprechend dem Anfang 12 des Seitenkanals 11. Die Seitenkanalbreite B_{SK} ist dabei geringer als der Öffnungsradius R_{S}.

Die zur Erhöhung des Druckes notwendige Zirkulationsströmung wird dadurch eingeleitet, daß ab dem Referenzpunkt 3 der Seitenkanal 11 mit dem Seitenkanalradius R_{SK} bis zum Referenzpunkt 4 kontinuierlich zur Ausbildung eines nachfolgend noch näher gezeigten Nutgrundes des Seitenkanals 11 eingeführt wird. Der schon oben erwähnte Nutkanal 16 wiederum ermöglicht einen kontinuierlichen Querschnittsverlauf der Zuströmung des Kraftstoffes von der ersten Öffnung 13 bis zu dem Endquerschnitt A_{SK} am Referenzpunkt 5 des Seitenkanals 11. Der Endquerschnitt A_{SK} ist schraffiert unter Verwendung des Seitenkanalradiuses R_{SK} eingezeichnet. Die Geometrie des Nutkanals 16 wird zum einen über einen Innenradius R_{IN} und zum anderen über einen sich entlang eines Winkelbereichs ϕ₊ ändernden Verjüngungsradius r_{V} entlang der halben Nutkanalbreite B_{NK} vom Drehpunkt 14 aus weitgehend festgelegt. Vorzugsweise verläuft der Verjüngungsradius r_{V} entlang einer Referenzlinie L_{NK} in der Nutkanalmitte zwischen dem Referenzpunkt 7 und Referenzpunkt 5 auf einer z-Projektionsebene linear gemäß der Funktion${\text{r}}_{\text{V}} \text{=} \frac{{\text{r}}_{\text{5}} \text{-} {\text{r}}_{\text{7}}}{{\text{φ}}_{\text{5}} {\text{- φ}}_{\text{7}}} {\text{(φ - φ}}_{\text{7}} \text{) +} {\text{r}}_{\text{7}}$

Der Innenradius R_{IN} des Nutkanales 16 wird vorzugsweise zu R_{IN} = r_{V} - (R_{M} - R_{SK}) gewählt. Die Realisierung des kontinuierlichen Strömungsquerschnittsverlaufes im Übergangsbereich zwischen der ersten Öffnung 13 und dem Seitenkanal 11 mittels dem Nutkanal 16 führt zu einem gleichmäßigen Druckaufbau sowie einem raschen und sicheren Abführen von Gasblasen in eine stromabwärts gelegene Entgasungsbohrung 23. Die Entgasungsbohrung 23 ist um einen dritten Winkel ϕ* von etwa 5° bis 30° vom Verjüngungsende 5 entfernt angeordnet, wobei wie dargestellt, die Entgasungsbohrung 23 sich stromabwärts des Nutkanals 16 und im Innenbereich des Seitenkanals 11 erstreckt.

Fig. 2 zeigt drei Schnitte entlang der Linien A-A, B-B und C-C aus Fig. 1. Der Innenradius R_{IN} wird derart festgelegt, daß ein Gesamtseitenkanalquerschnitt A_{GSK} aus Kanalnutquerschnitt A_{NK} und Außenkanalquerschnitt A_{AK} im Schnitt A-A durch den vierten Referenzpunkt 4, den sechsten Referenzpunkt 6 und den siebten Referenzpunkt 7 um einen Faktor von etwa zwei größer ist als der Endquerschnitt A_{SK} des Seitenkanals 11 aus Fig. 1. Wie aus den Schnitten B-B und C-C zu entnehmen ist, nimmt der Seitenkanalquerschnitt entlang des ersten Winkels ϕ ab. Dieses erfolgt vorzugsweise nahezu linear bzw. leicht progressiv, wobei beim fünften Referenzpunkt 5 in Fig. 1 in etwa der Endquerschnitt A_{SK} des Seitenkanals 11 erreicht ist. Durch eine derartige auslaufende Nutgestaltung wird einerseits sichergestellt, daß der eingeführte Außenkanal 17 kontinuierlich nach innen verläuft und somit die aufgebaute Zirkulationsströmung nicht wesentlich gestört wird. Zum anderen können Gasblasen durch den abnehmenden Nutkanalquerschnitt A_{NK} schnell abgebaut bzw. rasch zur Entgasungsbohrung 23 abtransportiert werden. Außerdem wird eine verlustbehaftete Rückströmung vermieden. Ein stetiger Übergang eines ersten Nutgrundes 24 des Nutkanals 16 in einen zweiten Nutgrund 25 des Außenkanals 17 zur Bildung eines gemeinsamen einheitlichen dritten Nutgrundes 26 des Seitenkanals 11, wie in den drei hintereinander angeordneten Schnitten in Fig. 2 dargestellt, unterstützt die Vermeidung von Strömungsverlusten. Dieser Übergang wird durch die gestrichelt eingezeichnete Referenzlinie L_{NK} verdeutlicht, entlang derer der Innenradius R_{IN} des Nutkanals 16 stetig wandert.

Fig. 3 zeigt einen Schnitt entlang der Schnittebene D-D in Fig. 1. Ein Ansaugkanal 27 mündet in die erste Öffnung 13, wobei der Ansaugkanal 27 schräg zu der axial verlaufenden Drehachse 29 der Laufschaufeln 30 ausgerichtet ist. Die erste Öffnung 13 bildet einen Eintritt 28 für den in den Seitenkanal 11 einströmenden Kraftstoff, angedeutet durch den Pfeil 31. Dieser strömt schräg zu den Laufschaufeln 30 zu, was eine stoßärmere Anströmung und somit eine Verlustreduzierung bedeutet. Eine Neigung α des Ansaugkanals 27 zur Drehachse 29 ist insbesondere so ausgeprägt, daß der zweite Referenzpunkt 2 relativ zum durch den ersten Referenzpunkt 1 gekennzeichneten Seitenkanalbeginn in Bezug zum zweiten Winkel ϕ₂ aus Fig.1 zurückversetzt ist. Diese schräge Zuströmung durch den Kraftstoff 31 wird zweckmäßigerweise durch Verwendung von Laufschaufeln 30 ausgenutzt, die ebenfalls um einen daran angepaßten Winkel β gegenüber der Drehachse 29 geneigt sind. Wie schon durch einen Verlauf 32 entlang der Referenzline L_{NK} der sich ändernden Ausgangslage des Innenradiuses R_{IN} durch den Referenzpunkt 7 angedeutet, wird ein stetiger Übergang der Geometrien für den zuströmenden Kraftstoff 31 auch durch gerundete Übergänge 33 erzielt. Weiterhin ist die Geometrie des Ansaugdeckels 10 besonders geeignet für eine nicht näher dargestellte zweiflutige Seitenkanalmaschine mit ungedrosseltem Überströmverhalten an einem Trennsteg zwischen den gegenüberliegend angeordneten Schaufelkammern. Dabei ist es bevorzugt, wenn ein Abstand H_{S} zwischen dem Eintritt 28 in den Ansaugkanal 27 und einer Laufschaufeleintrittskante 34 einen Wert hat, der etwa um einen Faktor 1,3 bis 2,8 mal dem Öffnungsradius R_{S} der ersten Öffnung 13 größer ist. Bei einer derartigen Bemaßung sind Stoßverluste bei der Einströmung des Kraftstoffes 31 äußerst gering.

## Patentansprüche

1. Seitenkanalpumpe für die Kraftstoffförderung in einem Kraftfahrzeug, mit einem Ansaugdeckel (10) mit
- einer Ober- (8) und einer Unterseite (9),
- einem an der Oberseite (9) offene, in Umfangsrichtung um einen Drehpunkt (14) der Seitenkanalpumpe verlaufenden, sich verjüngenden Seitenkanal (11),
- einer ersten Öffnung (13) in der Unterseite (9) für einen Ansaugkanal (27) des Seitenkanals (11), wobei der Ansaugkanal (27) sich von der Unterseite (9) zur Oberseite (8) erstreckt,
- und einer zumindest in der Oberseite (8) konstanten Seitenkanalbreite (BSK) zumindest in einem in Umfangsrichtung verlaufenden Teilbereich,
- wobei eine Bezugslinie (L_{B}) durch die Drehachse (14) und durch einen Berührungspunkt (1) am Anfang (12) des Seitenkanals (11) verläuft und
die Seitenkanalbreite (B_{SK}) in der Oberseite (8) in einem Winkelbereich mit einem ersten Winkel (ϕ), bezogen auf die Bezugslinie (L_{B}), von 0°, vorzugsweise 5°, höchstens 20°, bis zu einem Austritt aus dem Seitenkanal (11) konstant ist, **dadurch gekennzeichnet, dass** der Seitenkanal (11) zumindest ab dem ersten Winkel (ϕ) mit ϕ = 5° in der Oberseite (8) eine gleichbleibende Seitenkanalbreite (B_{SK}) hat, während unterhalb der Oberseite (8) die Seitenkanalbreite des Seitenkanals (11) noch größer ist als die Seitenkanalbreite (B_{SK}) in der Oberseite (8).

2. Seitenkanalpumpe nach Anspruch 1, **dadurch gekennzeichnet, dass** der Seitenkanal (11) eine Mittellinie (15) hat, die mit einem Seitenkanalradius (R_{SK}) des Seitenkanals (11) übereinstimmt, der in dem Ansaugdeckel (10) einen Endquerschnitt (A_{SK}) des Seitenkanals (11) festlegt.

3. Seitenkanalpumpe nach Anspruch 1, **dadurch gekennzeichnet, dass** unterhalb der Oberseite (8) die Seitenkanalbreite (B_{SK}) sich innerhalb des ersten Winkels (ϕ) von höchstens ϕ = 30° auf die konstante Seitenkanalbreite (B_{SK}) in der Oberseite (8) verjüngt.

4. Seitenkanalpumpe nach einem der vorhergehenden Ansprüche, **dadurch gekennzeichnet, dass** der Anfang (12) des Seitenkanals (11) in einem Aussenbereich einen Anfangsradius (R_{A}) gegenüber einem Seitenkanalradius (R_{SK}) von ungefähr R_{A} = 0,4 R_{SK} bis R_{A} = 1,1 R_{SK} hat.

5. Seitenkanalpumpe nach einem der vorhergehenden Ansprüche, **dadurch gekennzeichnet, dass** ein erster Mittelpunkt (2) der ersten Öffnung (13) um einen zweiten Winkel (ϕ2) von -5° bis +15° um die Drehachse (14) in Bezug zum Anfang (12) des Seitenkanals (11) entgegen einer Richtung entlang des Seitenkanals (11) versetzt ist.

6. Seitenkanalpumpe nach einem der vorhergehednen Ansprüche, **dadurch gekennzeichnet, dass** ein Ansaugkanal (27) schräg in den Seitenkanal (11) mündet.

7. Seitenkanalpumpe nach einem der vorhergehenden Ansprüche, **dadurch gekennzeichnet, dass** der Seitenkanal (11) eine zusätzliche Innennut als Nutkanal (16) aufweist.

8. Seitenkanalpumpe nach Anspruch 7, **dadurch gekennzeichnet, dass** der Nutkanal (16) radial nach innen zum Drehpunkt (14) herum sich verjüngt.

9. Seitenkanalpumpe nach Anspruch 8, **dadurch gekennzeichnet, dass** der Nutkanal (16) entlang eines Winkelbereichs (ϕ+) um den Drehpunkt (14) mit dem ersten Winkel (ϕ) von ungefähr gleich 15° bis 120, bevorzugt 25° bis 110°, sich verjüngt.

10. Seitenkanalpumpe nach einem der Ansprüche 7 bis 9, **dadurch gekennzeichnet, dass** der Nutkanal (16) eine Tiefe hat, die größer ist als die eines Außenkanals (17) des Seitenkanals (11).

11. Seitenkanalpumpe nach einem der Ansprüche 7 bis 10, **dadurch gekennzeichnet, dass** die Tiefe des Nutkanals (16) stetig abnimmt.

12. Seitenkanalpumpe nach einem der Ansprüche 7 bis 11, **dadurch gekennzeichnet**, das ein erster Nutgrund (24) des Nutkanals (16) in enien zweiten Nutgrund (25) des Außenkanals (17) übergeht und beide einen gemeinsamen einheitlichen dritten Nutgrund (26) des Seitenkanals (11) bilden.

13. Seitenkanalpumpe nach einem der Ansprüche 7 bis 12, **dadurch gekennzeichnet, dass** eine radial innenliegende Begrenzungswand (18) des Seitenkanals (11) eine Wand des Nutkanals (16) ist.

14. Seitenkanalpumpe nach einem der Ansprüche 8 bis 13, **dadurch gekennzeichnet, dass** eine Entgasungsbohrung (23) um einen dritten Winkel (ϕ*) von etwa 5° bis 30° um den Drehpunkt (14) in Bezug zu einem Verjüngungsende (5) des Nutkanals (16) im Seitenkanal (11) in Verlängerung des Verjüngungsendes (5) angeordnet ist.

15. Seitenkanalpumpe nach einem der vorhergehenden Ansprüche, **dadurch gekennzeichnet, dass** die erste Öffnung (13) einen Öffnungsradius (R_{S}) hat, der um etwa einen Faktor zwischen 1,75 und 3,5 gegenüber dem Seitenkanalradius (R_{SK}) größer ist.

16. Seitenkanalpumpe nach einem der vorhergehenden Ansprüche, **dadurch gekennzeichnet, dass** ein Abstand (H_{S}) zwischen einer Schaufeleintrittskante (34) und einem Eintritt (28) für den Kraftstoff (31) in den Ansaugkanal (27) etwa um einen Faktor zwischen 1,25 und 2,5 größer ist als der Seitenkanalradius (R_{SK}).

17. Seitenkanalpumpe nach einem der vorhergehenden Ansprüche, **dadurch gekennzeichnet, dass** diese als z-weiflutige Seitenkanalpumpe einen offenen Seitenkanalzuströmquerschnitt in einem Bereich zwischen dem ersten Referenzpunkt (1), dem dritten Referenzpunkt (3) und dem vierten Referenzpunkt (4) zur Beflutung einer dem Ansaugkanal (27) gegenüberliegenden Förderstufe hat.

18. Ansaugdeckel (10) für eine Seitenkanalpumpe mit einer Ausgestaltung nach einem der Ansprüche 1 bis 17.

## Claims

1. Side-channel pump for the conveyance of fuel in a motor vehicle, having an intake cover (10) with
- a top side (8) and an underside (9),
- a narrowing side channel (11) open on the top side (9) and running in a circumferential direction around a centre of rotation (14) of the side-channel pump,
- a first orifice (13) in the underside (9) for an intake duct (27) of the side channel (11), the intake duct (27) extending from the underside (9) to the top side (8),
- and a side-channel width (BSK) constant at least in the top side (8), at least in a part-region running in the circumferential direction,
- a reference line (L_{B}) running through the axis of rotation (14) and through a contact point (1) at the start (12) of the side channel (11), and
the side-channel width (B_{SK}) in the top side (8) being constant in an angular range with a first angle (ϕ), with respect to the reference line (L_{B}), of 0°, preferably 5°, at most 20°, as far as an exit from the side channel (11), **characterized in that** the side channel (11) has a uniform side-channel width (B_{SK}) at least from the first angle (ϕ) with ϕ = 5° in the top side (8), whilst, below the top side (8), the side-channel width of the side channel (11) is even greater than the side-channel width (B_{SK}) in the top side (8).

2. Side-channel pump according to Claim 1, **characterized in that** the side channel (11) has a centre line (15) which coincides with a side-channel radius (R_{SK}) of the side channel (11), the said side-channel radius defining a final cross section (A_{SK}) of the side channel (11) in the intake cover (10).

3. Side-channel pump according to Claim 1, **characterized in that**, below the top side (8), the side-channel width (B_{SK}) narrows within the first angle (ϕ) from at most ϕ = 30° to the constant side-channel width (B_{SK}) in the top side (8).

4. Side-channel pump according to one of the preceding claims, **characterized in that** the start (12) of the side channel (11) has, in an outer region, an initial radius (R_{A}) with respect to a side-channel radius (R_{SK}) of approximately R_{A} = 0.4 R_{SK} to R_{A} = 1.1 R_{SK}.

5. Side-channel pump according to one of the preceding claims, **characterized in that** a first centre point (2) of the first orifice (13) is offset by the amount of a second angle (ϕ2) of -5° to +15° about the axis of rotation (14) with respect to the start (12) of the side channel (11), opposite to a direction along the side channel (11).

6. Side-channel pump according to one of the preceding claims, **characterized in that** an intake duct (27) issues obliquely into the side channel (11).

7. Side-channel pump according to one of the preceding claims, **characterized in that** the side channel (11) has an additional inner groove as a grooved duct (16).

8. Side-channel pump according to Claim 7, **characterized in that** the grooved duct (16) narrows radially inwards with respect to and around the centre of rotation (14).

9. Side-channel pump according to Claim 8, **characterized in that** the grooved duct (16) narrows along an angular range (ϕ+) about the centre of rotation (14) with the first angle (ϕ) of approximately equal to 15° to 120°, preferably 25° to 110°.

10. Side-channel pump according to one of Claims 7 to 9, **characterized in that** the grooved duct (16) has a depth which is greater than that of an outer duct (17) of the side channel (11).

11. Side-channel pump according to one of Claims 7 to 10, **characterized in that** the depth of the grooved duct (16) decreases continuously.

12. Side-channel pump according to one of Claims 7 to 11, **characterized in that** a first groove bottom (24) of the grooved duct (16) merges into a second groove bottom (25) of the outer duct (17), and both form a common unitary third groove bottom (26) of the side channel (11).

13. Side-channel pump according to one of Claims 7 to 12, **characterized in that** a radially inner boundary wall (18) of the side channel (11) is a wall of the grooved duct (16).

14. Side-channel pump according to one of Claims 8 to 13, **characterized in that** a degassing bore (23) is arranged at a third angle (ϕ*) of about 5° to 30° about the centre of rotation (14) with respect to a narrowing end (5) of the grooved duct (16) in the side channel (11), in the prolongation of a narrowing end (5).

15. Side-channel pump according to one of the preceding claims, **characterized in that** the first orifice (13) has an orifice radius (R_{S}) which is greater than the side-channel radius (R_{SK}) by about a factor of between 1.75 and 3.5.

16. Side-channel pump according to one of the preceding claims, **characterized in that** a distance (H_{S}) between a blade entry edge (34) and an entry (28) for the fuel (31) into the intake duct (27) is greater than the side-channel radius (R_{SK}) by about a factor of between 1.25 and 2.5.

17. Side-channel pump according to one of the preceding claims, **characterized in that**, as a double-flow side-channel pump, it has an open side-channel inflow cross section in a region between the first reference point (1), the third reference point (3) and the fourth reference point (4) for the flooding of a conveying stage located opposite the intake duct (27).

18. Intake cover (10) for a side-channel pump having a design in accordance with any one of Claims 1 to 17.

## Revendications

1. Pompe à canal latéral pour le transport de carburant dans un véhicule automobile, comprenant un couvercle d'aspiration (10) avec :
- un côté supérieur (8) et un côté inférieur (9),
- un canal latéral (11) ouvert au niveau du côté supérieur (9) qui s'étend dans la direction périphérique autour d'un centre de rotation (14) de la pompe à canal latéral, et qui se rétrécit progressivement,
- une première ouverture (13) ménagée dans le côté inférieur (9) pour un canal d'aspiration (27) du canal latéral (11), le canal d'aspiration (27) s'étendant du côté inférieur (9) au côté supérieur (8),
- et une largeur de canal latéral (BSK) constante au moins dans le côté supérieur (8), au moins dans une région partielle qui s'étend dans la direction périphérique,
- une ligne de référence (L_{B}) passant par l'axe de rotation (14) et par un point de contact (1) au début (12) du canal latéral (11), et
dans le côté supérieur (8), la largeur du canal latéral (B_{SK}) est constante sur une région angulaire possédant un premier angle (ϕ), par rapport à la ligne de référence (L_{B}), de 0°, de préférence de 5°, au maximum de 20°, jusqu'à une sortie du canal latéral (11),
**caractérisée en ce que**
le canal latéral (11) possède, du moins à partir du premier angle (ϕ) avec ϕ = 5 °, une largeur de canal latéral constante (B_{SK}) dans le côté supérieur (8), tandis qu'au-dessous du côté supérieur (8), la largeur du canal latéral (11) est encore plus grande que la largeur du canal latéral (B_{SK}) dans le côté supérieur (8).

2. Pompe à canal latéral selon la revendication 1,
**caractérisée en ce que**
le canal latéral (11) possède une ligne médiane (15) qui coïncide avec un rayon (R_{SK}) du canal latéral (11) qui détermine une section terminale (A_{SK}) du canal latéral (11) dans le couvercle d'aspiration (10).

3. Pompe à canal latéral selon la revendication 1,
**caractérisée en ce qu'**
au-dessous du côté supérieur (8), la largeur (B_{SK}) du canal latéral se rétrécit dans les limites du premier angle (ϕ) qui est au maximum ϕ = 30 °, jusqu'à atteindre la largeur de canal latéral constante (B_{SK}) dans le côté supérieur (8).

4. Pompe à canal latéral selon une des revendications précédentes,
**caractérisée en ce que**
le début (12) du canal latéral (11), dans une région extérieure, a un rayon initial (R_{A}) qui, rapporté à un rayon de canal latéral (R_{SK}), est à peu près compris entre R_{A} = 0,4 R_{SK} et R_{A} = 1,1 R_{SK}.

5. Pompe à canal latéral selon une des revendications précédentes,
**caractérisée en ce qu'**
un premier centre (2) de la première ouverture (13) est décalé d'un deuxième angle (ϕ2) de - 5 ° à + 15 ° autour de l'axe de rotation (14) par rapport au début (12) du canal latéral (11) en sens inverse d'une direction orientée le long du canal latéral (11).

6. Pompe à canal latéral selon une des revendications précédentes,
**caractérisée en ce qu'**
un canal d'aspiration (27) débouche obliquement dans le canal latéral (11).

7. Pompe à canal latéral selon une des revendications précédentes,
**caractérisée en ce que**
le canal latéral (11) présente une rainure intérieure additionnelle constituant un canal creusé en rainure (16).

8. Pompe à canal latéral selon la revendication 7,
**caractérisée en ce que**
le canal creusé en rainure (16) se rétrécit radialement vers l'intérieur, vers le centre de rotation (14), autour de ce dernier.

9. Pompe à canal latéral selon la revendication 8,
**caractérisée en ce que**
le canal creusé en rainure (16) se rétrécit le long d'une région angulaire (ϕ+) centrée sur le centre de rotation (14), le premier angle (ϕ) étant à peu prés égal à 15 ° à 120 °, de préférence à 25 ° à 110 °.

10. Pompe à canal latéral selon une des revendications 7 à 9,
**caractérisée en ce que**
le canal creusé en rainure (16) a une profondeur qui est plus grande que celle d'un canal extérieur (17) du canal latéral (11).

11. Pompe à canal latéral selon une des revendications 7 à 10,
**caractérisée en ce que**
la profondeur du canal creusé en rainure (16) décroît continuellement.

12. Pompe à canal latéral selon une des revendications 7 à 11,
**caractérisée en ce qu'**
un premier fond de rainure (24) du canal creusé en rainure (16) se termine dans un deuxième fond de rainure (25) du canal extérieur (17) et les deux forment un troisième fond de rainure commun, unitaire, (26) du canal latéral (11).

13. Pompe à canal latéral selon une des revendications 7 à 12,
**caractérisée en ce qu'**
une paroi de limitation radialement intérieure (18) du canal latéral (11) est une paroi du canal creusé en rainure (16).

14. Pompe à canal latéral selon une des revendications 8 à 13,
**caractérisée en ce qu'**
un perçage de dégazage (23) est disposé dans le canal latéral (11), décalé d'un troisième angle (ϕ*) d'environ 5 ° à 30 ° autour du centre de rotation (14) par rapport à la fin d'un rétrécissement (5) du canal creusé en rainure (16), dans le prolongement de la fin de rétrécissement (5).

15. Pompe à canal latéral selon une des revendications précédentes,
**caractérisée en ce que**
la première ouverture (13) a un rayon d'ouverture (Rs) qui est supérieur au rayon (R_{SK}) du canal latéral à peu près d'un facteur compris entre 1,75 et 3,5.

16. Pompe à canal latéral selon une des revendications précédentes,
**caractérisée en ce qu'**
une distance (Hs) entre une arête d'entrée d'ailette (34) et une entrée (28) pour le carburant (31) dans le canal d'aspiration (27) est supérieure au rayon (R_{SK}) du canal latéral d'un facteur à peu près compris entre 1,25 et 2,5.

17. Pompe à canal latéral selon une des revendications précédentes,
**caractérisée en ce qu'**
en tant que pompe à canal latéral à deux flux, cette pompe a une section ouverte d'arrivée de courant de canal latéral dans une région comprise entre le premier point de référence (1), le troisième point de référence (3) et le quatrième point de référence (4) pour gaver un étage de refoulement situé en face du canal d'aspiration (27).

18. Couvercle d'aspiration (10) pour une pompe à canal latéral ayant une configuration selon une des revendications 1 à 17.
